# FASCICULE DE BREVET EUROPEEN

(11) **EP 1 362 689 B1**
(45) Date de publication et mention de la délivrance du brevet: **06.09.2006**
(21) Numéro de dépôt: 03291138.0
(22) Date de dépôt: 15.05.2003
(51) Int. Cl.: B31B 3/30

(54) **Procédé et dispositif pour la mise en forme en continu d'un conditionnement à partir d'un flan**
Verfahren und Vorrichtung zum kontinuierlichen Aufrichten von Packungen
Method and apparatus for continuously erecting packages from blanks

(30) Priorité: 16.05.2002 FR 0206018
(43) Date de publication de la demande: 19.11.2003
(73) Titulaire: Smurfit Kappa France SAS, 94160 Saint-Mande (FR)
(72) Inventeur: Ferrari, Hubert, 75012 Paris (FR); Mazocky, Yves, 51150 Tours sur Marne (FR)
(74) Mandataire: Jolly, Jean-Pierre

(56) Documents cités:
- EP-A- 0 988 963
- EP-A- 1 256 441
- WO-A-96/23654
- FR-A- 2 770 445
- US-A- 2 171 418

## Description

La présente invention concerne un procédé et un dispositif pour la mise en forme et l'assemblage partiel en continu d'un conditionnement, à partir d'un flan prédécoupé et refoulé en un matériau semi-rigide tel que le carton ou le carton ondulé.

Elle concerne plus particulièrement la réalisation par ce procédé d'un conditionnement comprenant une pluralité de parois latérales articulées entre elles par des premières lignes de pliage et dont certaines au moins comportent, à au moins l'une de leurs extrémités, un volet dit "rabat" articulé sur la paroi attenante par une seconde ligne de pliage, les secondes lignes de pliage associées aux volets disposés à une même extrémité étant disposées dans un même plan transversal du conditionnement, de manière que les volets rabattus soient disposés sensiblement dans ce plan au contact des volets contigus et assemblés et verrouillés dans cette position par des moyens connus dans la technique.

Les conditionnements auxquels s'applique ce procédé sont notamment du type général des caisses américaines ou des demi-caisses américaines, de prismes droits à arêtes parallèles et à section polygonale, ou encore de caisses en forme de tronc de pyramide à base triangulaire, quadrangulaire et, plus généralement, polygonale et, après mise en volume, ils restent ouverts à l'une de leurs extrémités, de sorte que l'on peut procéder immédiatement à leur remplissage.

Le document EP-A-1 256 441 décrit un procédé selon le préambule de la revendication 1.

Divers procédés de fabrication en continu ont déjà été proposés dans ce but dans la technique, mais on est toujours à la recherche d'un procédé fiable et facile à mettre en oeuvre, même à des cadences élevées, qui n'utilise que des moyens mécaniques aisément disponibles.

C'est ainsi que l'on connaît, par FR 2 770 445 A, un procédé et un dispositif pour la mise en volume de caisses ou analogues à partir d'une découpe à plat en carton ou en carton ondulé, dans lesquels les différentes opérations de mise en forme de la découpe et de collage d'une patte de jonction s'effectuent autour d'un mandrin à section polygonale analogue à celle de la caisse à réaliser, lequel est animé d'un mouvement de rotation dans un plan vertical par rapport à un axe horizontal, ce mandrin s'arrêtant à diverses stations (voir pages 4, ligne 23 à la page 5, ligne 17), avant de revenir à son point de départ.

La présente invention vise à améliorer de tels procédés en utilisant un conformateur tel qu'un mandrin, autour duquel un flan prédécoupé et refoulé en un matériau semi-rigide est replié, mis en forme et assemblé par collage, pendant que le mandrin se déplace en continu, pendant ces différentes opérations, sans aucune interruption de son mouvement.

L'invention a par conséquent pour objet un procédé selon la revendication 1.

Les différents conformateurs peuvent être portés par un équipage mobile se déplaçant suivant un trajet fermé.

L'invention a également pour objet un dispositif selon la revendication 3.

Les conformateurs, en nombre adapté à la vitesse de formation des conditionnements, servent d'appui aux parois et rabats du flan, lorsque ceux-ci sont soumis à la poussée des moyens qui les amènent dans leur position d'assemblage sur le conformateur, et ils permettent également l'assemblage par collage ou jonctionnement de ces éléments. Ces moyens peuvent être par exemple des guides fixes ou mobiles ou des volets commandés.

Une forme de mise en oeuvre du procédé conforme à l'invention va être décrite ci-après dans son application à un emballage à section rectangulaire du type dit "caisse américaine", mais il sera clair pour l'homme de l'art qu'elle s'applique à tout autre type d'emballage à rabats et à section polygonale, comportant ou non des parois parallèles.

Dans la description qui va suivre, on se réfèrera aux dessins schématiques annexés, sur lesquels :
La figure 1 est une vue schématique de dessus du dispositif ;
La figure 2 illustre la mise en volume et l'assemblage partiel d'un conditionnement autour du conformateur.

Dans l'exemple illustré par les dessins, le flan de départ en carton ondulé comprend quatre parois 1, articulées entre elles par des premières lignes de pliage parallèles et à chacune des extrémités desquelles sont articulés par des lignes de pliage perpendiculaires aux précédentes des volets dits "rabats", respectivement 2 et 3, destinés à être rabattus perpendiculairement aux parois attenantes.

Une languette 4 de collage, qui est articulée par une ligne parallèle aux premières lignes de pliage suivant le bord libre d'une paroi 1 non attenante à la paroi contiguë est destinée à venir se coller contre la face interne de cette paroi contiguë.

Les flans prédécoupés et refoulés sont extraits un à un d'un margeur 10 et sont préalablement repliés en J, comme on le voit sur la figure 2, avant de venir coiffer un conformateur 5 dont la surface externe est sensiblement complémentaire de la surface interne de la caisse américaine à réaliser, le flan replié en J venant ainsi au contact de trois parois contiguës 1 de ce flan.

Le conformateur 5 est entraîné pas-à-pas, sans interruption de mouvement, par un système d'entraînement à des stations successives, entre lesquelles ou dans lesquelles sont prévus des moyens tels que des guides fixes ou mobiles ou des volets mobiles commandés, qui amènent la quatrième paroi 1 en contact avec le conformateur 5, avec la languette 4 préalablement encollée au contact de la face interne de la paroi 1 contiguë. Ces parois sont ensuite pressées contre le conformateur 5, de manière à les rendre solidaires des parois qui sont à leur contact.

De préférence, la paroi 1 qui vient se coller contre la languette 4 préalablement encollée est rabattue et appliquée de façon simple contre cette languette par contact avec un guide fixe au cours de son déplacement sous la sollicitation du conformateur 5.

Les rabats 2 qui sont disposés en des positions contiguës à une extrémité du conformateur, après avoir été encollés, sont alors rabattus perpendiculairement aux parois attenantes, pour venir en contact mutuel et être ainsi assemblés par collage, tandis que les rabats 2 disposés à l'autre extrémité restent dans le prolongement des parois attenantes.

La caisse américaine 6 ainsi mise en volume et partiellement assemblée, mais avec une extrémité ouverte, est ensuite dégagée du conformateur 5 par coulissement relatif de l'un par rapport à l'autre, puis elle est redressée et évacuée par un convoyeur 7 vers un poste de remplissage, tandis que le conformateur 5 est ramené à sa position de départ pour reprendre un nouveau cycle de mise en forme et d'assemblage d'un nouveau flan.

Bien entendu, une pluralité de conformateurs 5 sont utilisés en synchronisation, chacun atteignant à tour de rôle l'une des stations du cycle de montage et d'assemblage.

Chaque conformateur 5 est porté par un équipage mobile 8, qui est entraîné en continu, sans interruption de son mouvement, par un système moteur, non représenté, suivant un trajet fermé, matérialisé par des guides 9, de profil approprié.

Le procédé décrit ici concerne un emballage parallélépipédique, mais il s'applique aussi bien à des emballages à seulement trois parois ou plus de quatre parois, les lignes de pliage entre les parois pouvant être parallèles, comme décrit ici, ou disposées en oblique pour former un volume de forme générale trapézoïdale, ou de prisme, ou de pyramide tronquée.

## Revendications

1. Procédé de mise en volume et d'assemblage partiel, en continu, à partir d'un flan prédécoupé et refoulé, d'une pluralité de conditionnements identiques en un matériau semi-rigide tel que le carton ou le carton ondulé, chaque conditionnement étant du type comprenant une pluralité de parois latérales (1) articulées entre elles par des premières lignes de pliage et dont certaines au moins comportent, à au moins l'une de leurs extrémités, un volet (2, 3) dit rabat articulé sur la paroi (1) attenante par une seconde ligne de pliage, les lignes de pliage associées aux volets (2, 3) disposés à une même extrémité des parois étant disposées dans un même plan transversal, de manière que les volets rabattus soient disposés sensiblement dans ce plan au contact des volets contigus et assemblés et verrouillés par des moyens connus dans la technique, ce procédé comprenant des étapes de mise en volume et d'assemblage des parois latérales (1) de chaque conditionnement et des étapes de pliage des rabats (2) disposés à une même extrémité de certaines de ces parois perpendiculairement à celles-ci et d'assemblage éventuel de ces rabats, la mise en forme de chaque flan, étant effectuée autour d'un conformateur respectif (5) de section externe générale correspondant au moins partiellement à la section interne du conditionnement à former, chaque conformateur (5) étant entraîné par un système moteur et passant par des stations successives, dans lesquelles ou entre lesquelles des organes fixes ou mobiles effectuent les opérations suivantes :
- les parois (1) du conditionnement associé sont amenées dans leur position finale par pliage autour du conformateur, en épousant la forme externe de celui-ci ;
- dans cette position, deux parois contiguës non attenantes du conditionnement sont assemblées entre elles par collage d'une partie (4) attenante à l'une d'entre elles, qui vient à recouvrement sur l'autre paroi, ou sont jonctionnées à l'aide d'un moyen indépendant ;
- les rabats (2) disposés en des positions contiguës à une même extrémité du conditionnement sont repliés perpendiculairement aux parois attenantes et sont assemblés entre eux ;
- le conditionnement ainsi mis en volume et partiellement assemblé, mais ouvert à l'extrémité des parois opposée à celle où les rabats (2) sont assemblés entre eux, est séparé du conformateur (5) associé par coulissement par rapport à celui-ci ;
ce procédé étant **caractérisé en ce que** les flans sont préalablement repliés en forme de U où de J autour des premières lignes de pliage, les différents conformateurs sont entraînés en synchronisation et **en ce que** entre le point de départ de chaque conformateur (5) et le point où le conditionnement mis en volume et partiellement assemblé sur ce conformateur est séparé de celui-ci, le conformateur se déplace en continu sans aucune interruption de son mouvement, suivant un trajet fermé.

2. Procédé selon la revendication 1, **caractérisé en ce que**, pour chaque conditionnement, la partie (4) préalablement encollée attenante à une paroi (1) est amenée en contact à recouvrement avec une paroi (1) contiguë sous la sollicitation d'un guide fixe au cours de son déplacement sous la sollicitation du conformateur (5) associé.

3. Dispositif pour la mise en oeuvre du procédé selon la revendication 1, ce dispositif comprenant une pluralité de conformateurs rigides (5) de section externe générale correspondant au moins partiellement à la section interne des conditionnements (6) à réaliser, un moyen d'alimentation (10) de ces conformateurs avec un flan prédécoupé et refoulé, préalablement replié en forme de U ou de J, un moyen pour entraîner chaque conformateur (5) et le flan associé dans des stations successives, des moyens fixes ou mobiles étant prévus dans ces stations ou entre celles-ci pour replier l'ensemble des parois (1) de chaque flan autour du conformateur (5) associé de manière à épouser la forme de celui-ci, ainsi que des moyens pour rendre solidaires l'une de l'autre dans cette position deux parois contiguës (1) non attenantes, un moyen pour replier les rabats (2) disposés en des positions contiguës à une extrémité des parois et pour assembler ces rabats, et un moyen apte à faire coulisser l'un par rapport à l'autre chaque conditionnement (6) ainsi mis en forme et partiellement assemblé et le conformateur associé pour les séparer l'un de l'autre, ce dispositif étant **caractérisé en ce qu'**il comporte des moyens pour entraîner en synchronisation les différents conformateurs (5) et pour leur imprimer un mouvement continu suivant un trajet fermé sans aucune interruption, entre leur point de départ et celui où le conditionnement associé mis en volume et partiellement assemblé est séparé du conformateur.

4. Dispositif selon la revendication 3, **caractérisé en ce que** les différents conformateurs (5) sont portés par un équipage mobile se déplaçant suivant un trajet fermé.

## Claims

1. Method for continuously erecting and partially assembling from pre-cut and impressed blanks a plurality of identical packagings made of a semi-rigid material such as cardboard or corrugated cardboard, each packaging being of the type comprising a plurality of lateral walls (1) articulated to one another by first fold lines, at least some of which walls (1) include on at the least one of their ends a flap (2, 3) articulated to the adjoining wall (1) by a second fold line, the fold lines associated with the flaps (2, 3) arranged at the same end of the walls being disposed in the same transverse plane, in such a way that the folded-down flaps are disposed substantially in this plane upon contact with the adjacent flaps and are assembled and secured together by means known in the technology, the method comprising steps of erecting and assembling the lateral walls (1) of each packaging and steps of folding the flaps (2) arranged at the same end of some of said a walls perpendicularly to the latter, and of subsequently assembling said flaps, the erecting of each blank being effected around a respective conformator (5) having an external cross-section corresponding at least partially to the internal cross-section of the packaging to be formed, each conformator (5) being transported by a drive system and passing through successive stations in which or between which fixed or movable elements perform the following operations:
- the walls (1) of the associated packaging are moved to their final position by being folded around the conformator, thus assuming the external shape of the latter;
- in this position, two adjacent but not adjoining walls of the packaging are assembled together by gluing of an adjoining part (4) of one of them which is made to overlap the other wall, or are joined to one another with the aid of independent means;
- the flaps (2) arranged in adjacent positions at the same end of the packaging are folded perpendicularly to the adjoining walls and are assembled together;
- the packaging thus erected and partially assembled, but open at the end of the walls opposite the end at which the flaps (2) have been assembled together, is separated from the associated conformator (5) by sliding with respect thereto,
the method being **characterised in that** the blanks are first folded along the first fold lines to form a "U" or "J" shape and the different conformators are transported synchronously, and **in that** each conformator (5) moves continuously along a closed path without any interruption of its movement between the starting point of the conformator and the point at which the packaging erected and partially assembled on said conformator is separated therefrom.

2. Method according to claim 1, **characterised in that**, for each packaging, the part (4) to which glue has been previously applied and which adjoins a wall (1) is brought into overlapping contact with an adjacent wall (1) through the action of a fixed guide as it is transported by means of the associated conformator (5).

3. Apparatus for carrying out the method according to claim 1, comprising a plurality of rigid conformators (5) having a general external cross-section corresponding at least partially to the internal cross-section of the packagings (6) to be produced; means (10) for supplying the conformators with a pre-cut and impressed blank previously folded to form a "U" or "J" shape; means for transporting each conformator (5) and the associated blank into successive stations, fixed or movable means being provided in or between said stations to fold all the walls (1) of each blank around the associated conformator (5) in such a way that the blank assumes the shape of the latter; means for securely joining to one another two adjacent, non-adjoining walls (1) in this position; means for folding the flaps (2) arranged in adjacent positions at one end of the walls and for assembling these flaps; means able to cause each packaging (6) thus erected and partially assembled, and the associated conformator, to slide with respect to one another in order to separate them from one another, said apparatus being **characterised in that** it includes means for synchronously transporting the different conformators (5) and subjecting them to continuous movement along a closed path without any interruption between their starting point and the point at which the associated erected and partially assembled packaging is separated from the conformator.

4. Apparatus according to claim 3, **characterised in that** the different conformators (5) are carried by a movable element which travels along a closed path.

## Patentansprüche

1. Verfahren zur kontinuierlichen Aufrichtung und teilweisen Montage einer Vielzahl identischer, aus einem halbsteifen Werkstoff wie zum Beispiel Karton oder Wellpappe bestehender Verpackungen, und zwar ausgehend von einem vorgeschnittenen und geformten Zuschnitt, wobei jede Packung eine Vielzahl an Seitenwandungen (1) aufweist, die untereinander gelenkig über erste Faltungslinien in Verbindung stehen und von denen wenigstens einige an wenigstens einer ihrer Extremitäten einen Flügel (2,3) aufweisen, der Klappflügel genannt wird und der mit der angrenzenden Wandung (1) über eine zweite Faltungslinie gelenkig in Verbindung steht, wobei die Faltungslinien, die mit den Flügeln (2,3) in Verbindung stehen, die sich an der gleichen Extremität der Wandungen befinden, in derselben Querebene angeordnet sind, und zwar derart, dass die umgeklappten Flügel sich in dieser Ebene in Berührung mit den benachbarten Flügeln befinden, und durch Mittel, die in dieser Technik bekannt sind, montiert und verriegelt sind, wobei dieses Verfahren die Aufrichtung und Montage der Seitenwandungen (1) einer jeden Packung betreffende Schritte umfasst und Schritte, die auf die Faltung der Klappflügel (2) gerichtet sind, die sich an den gleichen Extremitäten einiger der Seitenwandungen befinden und sich senkrecht zu diesen erstrecken sowie zur eventuellen Montage dieser Klappflügel, wobei die Aufrichtung eines jeden Zuschnitts mittels eines Formgebungsdornes (5) bewirkt wird, dessen äußerer Querschnitt zumindest teilweise dem inneren Querschnitt der zu formenden Packung entspricht, wobei jeder Formgebungsdorn (5) durch ein motorisches System mitgenommen, und durch aufeinander folgende Stationen geführt wird, in denen oder zwischen denen feste oder bewegliche Organe vorgesehen sind, mittels welchen die folgenden Handlungen ausgeführt werden:
- die Wandungen (1) der Packung, die sich aneinander anschließen, werden durch Faltung um den Formgebungsdorn in ihre endgültige Position überführt, in der sie an die äußere Form des Dornes angepasst sind;
- in dieser Position werden zwei einander benachbarte, nicht aneinander grenzende Wandungen der Packung untereinander durch Klebung eines Teiles (4) verbunden, welches an die eine der Wandungen angrenzt und welches von der anderen der Wandungen überlagert wird oder es werden diese Wandungen unter Verwendung eines unabhängigen Mittels miteinander verbunden;
- die Klappflügel (2), die sich an der gleichen Extremität der Packung in einander benachbarten Positionen befinden, werden senkrecht zu den angrenzenden Wandungen gefaltet und miteinander verbunden;
- die auf diese Weise aufgerichtete und teilweise montierte Packung, die an der Extremität der Wandungen, die derjenigen gegenüberliegt, an der die Klappflügel miteinander verbunden worden sind, offen ist, wird von dem Formgebungsdorn (5) getrennt, der mit dieser gleitend in Verbindung steht;
wobei das Verfahren **dadurch gekennzeichnet ist,**
**dass** die Zuschnitte vorläufig nach Maßgabe der Gestalt eines U oder eines J um die ersten Faltungslinien gefaltet werden, dass die unterschiedlichen Formgebungsdorne synchron mitgenommen werden, und dass sich jeder Formgebungsdorn zwischen einem Ausgangspunkt und dem Punkt, an dem die aufgerichtete und teilweise montierte Packung von dem Formgebungsdorn getrennt wird, kontinuierlich und ohne Unterbrechung seiner Bewegung entlang einer geschlossenen Kurve bewegt.

2. Verfahren nach Anspruch 1, **dadurch gekennzeichnet, dass** bei jeder Packung das Teil (4), welches vorläufig mit einer angrenzenden Wandung (1) verleimt ist, in Berührung mit einer benachbarten Wandung (1), durch die es überlagert wird, geführt ist, und zwar unter Mitwirkung einer entlang dessen Bewegung fest angeordneten Führung sowie des zugeordneten Formgebungsdornes (5).

3. Vorrichtung zur Durchführung des Verfahrens gemäß Anspruch 1, welche Vorrichtung aus einer Vielzahl starrer Formgebungsdorne (5) besteht, deren jeder einen Außenquerschnitt aufweist, der wenigstens teilweise dem Innenquerschnitt der darzustellenden Packungen (6) entspricht, mit einem Zuführmittel (10), mittels welchem diese Formgebungsdorne mit einem vorgeschnittenen Zuschnitt beschickt werden, der vorläufig nach Maßgabe eines U oder eines J gefaltet ist, einem Mittel zur Mitnahme eines jeden Formgebungsdornes (5) und des diesem zugeordneten Zuschnitts in den aufeinander folgenden Stationen, mit festen oder beweglichen Mitteln, die in diesen Stationen oder zwischen diesen angeordnet sind, um die Gesamtheit der Wandungen (1) eines jeden Zuschnitts um den Formgebungsdorn (5) herumzufalten, um die Form desselben nachzubilden, sowie mit Mitteln, um in dieser Position zwei einander benachbarte, nicht aneinander grenzende Wandungen zu verbinden, mit einem Mittel, um die Klappflügel (2), die sich zwischen den einander benachbarten Positionen an einer Extremität der Wandungen befinden, zu falten und um diese Klappflügel miteinander zu verbinden und mit einem Mittel, welches dazu bestimmt ist, eine jede der auf diese Weise aufgerichteten und teilweise montierten Packungen (6) und den diese tragenden Formgebungsdorn relativ zueinander gleitend zu führen, um diese voneinander zu trennen, wobei diese Vorrichtung **dadurch gekennzeichnet ist, dass** sie Mittel umfasst, um die unterschiedlichen Formgebungsdorne (5) synchron zu bewegen und um ihnen eine kontinuierliche Bewegung zu verleihen, und zwar unterbrechungsfrei entlang einer geschlossenen Kurve, nämlich zwischen einem Ausgangspunkt und einem solchen Punkt, an dem die jeweilige Packung aufgerichtet und teilweise montiert ist sowie von dem Formgebungsdorn getrennt ist.

4. Vorrichtungsdorn nach Anspruch 3, **dadurch gekennzeichnet, dass** die unterschiedlichen Formgebungsdorne (5) durch ein bewegliches Mittel getragen werden, welches entlang einer geschlossenen Kurve beweglich angeordnet ist.
